# EUROPÄISCHE PATENTSCHRIFT

(11) **EP 0 599 054 B1**
(45) Veröffentlichungstag und Bekanntmachung des Hinweises auf die Patenterteilung: **12.02.1997**
(21) Anmeldenummer: 93116934.6
(22) Anmeldetag: 20.10.1993
(51) Int. Cl.: B21D 1/02, B21D 1/05

(54) **Richtmaschine für Bleche und Bänder**
Straightening machine for sheets and strips
Machine à dresser pour tôles et feuillards

(30) Priorität: 23.10.1992 DE 4235931
(43) Veröffentlichungstag der Anmeldung: 01.06.1994
(73) Patentinhaber: SMS SCHLOEMANN-SIEMAG AKTIENGESELLSCHAFT, D-40237 Düsseldorf (DE)
(72) Erfinder: Benz, Willi, D-41472 Neuss (DE)
(74) Vertreter: Valentin, Ekkehard, Dipl.-Ing.

(56) Entgegenhaltungen:
- DE-A- 2 731 234
- DE-A- 2 824 217
- PATENT ABSTRACTS OF JAPAN vol. 12, no. 343 (M-741) 14. September 1988 & JP-A-63 104 724 (HITACHI LTD) 10. Mai 1988
- PATENT ABSTRACTS OF JAPAN vol. 16, no. 331 (M-1282) 20. Juli 1992 & JP-A-04 094 816 (KAWASAKI STEEL CORP) 26. März 1992
- PATENT ABSTRACTS OF JAPAN vol. 11, no. 221 (M-608) 17. Juli 1987 & JP-A-62 038 722 (KAWASAKI HEAVY IND LTD) 19. Februar 1987

## Beschreibung

Die Erfindung betrifft eine Richtmaschine für Bleche und Bänder mit versetzt zueinander angeordneten oberen und unteren, von Stützrollen beaufschlagten Richtwalzen, wobei die Stützrollen zwischen Stegblechen angeordnet sind, die auf Anstellkeilen über die Walzenstühle und Quertraversen abgestützt sind, und mit unterhalb der unteren Stützrollen und oberhalb des unteren Walzenstuhls angeordneten Fördereinrichtungen zur Sinterabfuhr.

Um den beim Richten von Blechen und Bändern unvermeidlich anfallenden Sinter oder sonstige Schmutzanteile aus dem Richtbereich abführen zu können, weisen bekannte Richtmaschinen im Walzenstuhl jeweils zwischen den Stegblechen und damit in großer Anzahl Schlitze auf, die sich bis durch die untere Quertraverse fortsetzen. Jedoch reichen selbst große bzw. breite Schlitze nicht aus, um zu verhindern, daß der Sinter, der meist mit z.B. Fett oder Öl vermischt ist, was ein Anbacken begünstigt, die Schlitze zusetzt. Abgesehen davon bedeuten die Schlitze eine unnötige Schwächung von Walzenstuhl und Quertraverse, und außerdem müssen zusätzliche Abschirmungen vorgesehen werden, da der Sinter die gesamten Bewegungsteile der Richtmaschine durchläuft.

Bei einer durch die JP-A-63 104 724 bekannt gewordenen Richtmaschine der eingangs genannten Art sind zur Sinterabfuhr Förderbänder vorgesehen, von denen sich eins unterhalb der unteren Stützrollen und oberhalb des unteren Walzenstuhls befindet, das den während des Richtprozesses von dem Blechband herunterfallenden Sinter ausfördert und an ein zweites Förderband abgibt, das den Sinter in einen seitlich neben der Richtmaschine bereitstehenden Sammelwagen abwirft. Das in der Richtmaschine angeordnete Förderband vergrößert die Bauhöhe der Richtmaschine, und da der Sinter auch hier wiederum die gesamten Bewegungsteile der Richtmaschine durchläuft, sind Materialanhäufungen und damit das Herunterfallen des Sinters behindernde Anbackungen nicht auszuschließen.

Der Erfindung liegt die Aufgabe zugrunde, eine gattungsgemäße Richtmaschine so zu gestalten, daß die Sinterabfuhr ohne die genannten Nachteile sichergestellt ist.

Diese Aufgabe wird erfindungsgemäß durch eine Richtmaschine mit den Merkmalen des Patentanspruchs 1 gelöst. Somit läßt sich der anfallende Sinter mittels der kontinuierlich, langsam hin- und herfahrenden Stangen austragen, von denen jeweils eine zwischen zwei benachbarten Stegblechen, die seitlich einen geschlossenen Raum bzw. Austragkanal begrenzen, angeordnet ist. Über die Breite der Richtmaschine sind insgesamt etwa 30 Austragstangen vorhanden. Der Sinter hat damit keine Gelegenheit, sich in den geschlossenen Austragkanälen im Blechbereich festzusetzen, und da Schlitze zur Sinter- bzw. Schmutzabfuhr entfallen können, werden weder der Walzenstuhl noch die untere Quertraverse geschwächt.

Es wird vorgeschlagen, daß ein Austragwagen die Austragstangen aufnimmt, der zu diesem Zweck vorteilhaft kopfseitig einen sich über die Breite der Richtmaschine erstreckenden Tragbalken für die Austragstangen aufweisen kann. Die Austragstangen lassen sich bspw. mit ihnen in dem Tragbalken zugeordneten Aufnahmen verschrauben oder durch Einrasten lösbar verbinden.

Nach einem Vorschlag der Erfindung kann eine Austragstange aus zwei durch schräggestellte Bleche miteinander verbundenen Winkeleisen bestehen. Auf diese Weise ergibt sich eine einfache Herstellung der Austragstangen, und die schräggestellten Bleche erfüllen neben ihrer die Winkeleisen verbindenden Funktion außerdem noch eine den Schmutz bzw. Sinter lösende Kratzerfunktion.

Es empfiehlt sich, daß die Ausstragstangen an ihren Kopfenden mit einem Überstand ausgebildet sind. Die entsprechend dem Hub des Austragwagens somit über den eigentlichen Walzenstuhlbereich der Richtmaschine hinaus verlängerten Austragstangen lassen sich aufgrund ihres Überstandes abstützen, und zwar sowohl bei ein- als auch bei ausgebautem Walzenstuhl.

Weiterhin empfiehlt es sich, daß der Austragwagen lösbar an einen Schubstangen-Antrieb angeschlossen ist. Da zum schnellen Walzenstuhlwechsel die Austragstangen - wie zuvor gesagt - über eine weite Strecke aus der Richtmaschine herausgefahren werden müssen, läßt sich durch einfaches Umsetzen der an dem Wagen angelenkten Schubstange ein großer Ausfahrhub erreichen, bis der Wagen mit den Austragstangen in eine den Walzenstuhlwechsel nicht mehr störende Außerbetriebsposition gebracht ist.

Weitere Merkmale und Vorteile der Erfindung ergeben sich aus den Ansprüchen und der nachfolgenden Beschreibung, in der ein Ausführungsbeispiel des Gegenstandes der Erfindung näher erläutert ist. Es zeigen:
- Figur 1: eine erfindungsgemäße Rollenrichtmaschine im Querschnitt dargestellt;
- Figur 2a, 2b: einen den unteren Bereich der Rollenrichtmaschine gemäß Figur 1 zeigenden Teil-Längsschnitt mit einem der Richtmaschine einlaufseitig zugeordneten, Sinter-Austragstangen aufnehmenden Wagen (vgl. Fig. 2b); und
- Figur 3a, 3b: die Richtmaschine gemäß den Figuren 2a, 2b als Teil-Draufsicht dargestellt.

Die Rollenrichtmaschine 1 weist einen aus zwei am Fundament verankerten Ständern 2, 3 bestehenden Maschinenrahmen auf. Die Ständer 2, 3 sind durch eine obere Rahmentraverse 4a sowie eine untere und eine obere Quertraverse 4, 5 starr miteinander verbunden. An der oberen Quertraverse 4 ist ein oberer Walzenstuhl 6 gehalten; ein unterer Walzenstuhl 7 ist verfahrbar auf der unteren Quertraverse 5 angeordnet. Die obere Quertraverse 4 ist über Anstellzylinder 10 gegen die untere Quertraverse 5 anstellbar; jeweils ein- und auslaufseitig an den Ecken angeordnete und somit insgesamt vier Anstellzylinder 10 greifen an die obere Quertraverse 4 an.

Auf dem unteren Walzenstuhl 7 sind Rollenanstellkeile 8 gelagert, die durch je einen Druckmittelzylinder 9 verschiebbar sind. Jedem Anstellkeil 8 ist ein Lagerträgerkeil 11 für untere Richtrollen 12 und diese abstützenden Stützrollen 13 zugeordnet; zwischen den Stützrollen 13 sind die Lagerungen der Richtrollen 12 aufnehmende Stegbleche 14 angeordnet. Weiterhin sind mehrere obere Richtrollen 15 an ihren Ballen abgestützt, und zwar mittels Stützrollen 17, die sich zwischen Stegblechen 16 befinden. Die oberen Richt- und Stützrollen 15, 17 sind an einem Lagerträgerkeil 18 gelagert. Jeder der benachbarten Lagerträgerkeile 18 ist an einen Anstellkeil 21 abgestützt, dessen andere Seite am oberen Walzenstuhl 6 anliegt. Die Anstellkeile 21 sind durch je einen Druckmittelzylinder 22 verschiebbar. Die oberen und unteren Richtrollen 15, 12 sind einzeln angetrieben und über Gelenkwellen mit einem nicht dargestellten Antrieb verbunden.

Wie sich näher den Figuren 2a, 2b und 3a, 3b entnehmen läßt, ist der Rollenrichtmaschine 1 an ihrem einlaufseitigen Ende ein in einer Führung 24 in Blechlaufrichtung 25 kontinuierlich langsam hin- und herbeweglicher, unterhalb des Rollgangs 26 für die in die Richtmaschine 1 einlaufenden Bleche angeordneter Austragwagen 27 - nachfolgend lediglich Wagen genannt - zugeordnet (vgl. Figur 2b). Zum Hin- und Herverfahren ist der Wagen 27 an einen Schubstangen-Antrieb 28 angeschlossen. An seinem der Richtmaschine 1 zugewandten Ende weist der Wagen 27 einen sich über die gesamte Breite der Richtmaschine erstreckenden Tragbalken 29 (vgl. Figur 3b) auf. Der Tragbalken 29 ist mit zahlreichen, parallel nebeneinanderliegenden Austragstangen 31 versehen, die mit ihren dem Wagen 27 zugewandten Enden mit dem Tragbalken 29 verbunden sind. Jede Austragstange 31 besteht gemäß Figur 3a aus zwei Winkeleisen 32, die über schräggestellte Bleche 33 zu einer festen Einheit miteinander verbunden sind.

Jeweils eine Austragstange 31 ist in einem nach unten hin geschlossenen Raum zwischen zwei benachbarten Stegblechen 14 angeordnet und von einer solchen Länge, daß sie durch die Richtmaschine 1 hindurch bis in den Auslaufbereich 34 (vgl. Figur 2a) reicht. Dort, d.h. an ihren Kopfenden sind die Austragstangen 31 mit einem Überstand 35 ausgebildet, der dem Hub des Wagens 27 entspricht und eine ausreichende Abstützung der Austragstangen 31 gewährleistet. Bei eingebautem Walzenstuhl 7 stützen sich die Austragstangen 31 mit ihren Überständen 35 auf einer im Auslaufbereich 34 angeordneten Rolle 36 ab; ist der Walzenstuhl 7 ausgebaut, wie zum Walzenwechsel, müssen die Austragstangen 31 aus dem gesamten Walzenstuhlbereich herausgefahren werden. In diesem Fall stützen sie sich auf einem Stützträger 39 ab.

Während des Richtbetriebes wird dem Wagen 27 von dem Schubstangen-Antrieb 28 eine langsame, kontinuierliche hin- und hergehende Bewegung auferlegt, so daß die Austragstangen 31 aus ihrer in den Figuren 2a und 3a dargestellten hinteren Endposition stetig in entgegengerichteter Richtung in ihre dortige Endposition bewegt werden, und umgekehrt. Während dieser Hubbewegungen fördern die Austragstangen 31 von den zu richtenden Blechen bzw. Bändern herabfallenden, sich in den geschlossenen Räumen zwischen den Stegblechen ansammelnden Schmutz bzw. Sinter aus der Richtmaschine heraus, wo er ohne in Kontakt mit den Bewegungsteilen der Richtmaschine 1 zu kommen, gesammelt und temporär oder kontinuierlich abgefördert werden kann.

Zum Wechseln des unteren Walzenstuhles 7 werden die Austragstangen 31 mittels des Wagens 27 aus der Richtmaschine 1 vollständig herausgezogen, wozu die an den Wagen 27 angelenkte Schubstange 37 des kurbelartigen Schubstangen-Antriebes 28 lediglich umgesetzt zu werden braucht. Eine zunächst ziehende Bewegung - wie in Figur 2b dargestellt - wird nach dem Umsetzen der Schubstange 37 durch eine schiebende und nach dem abermaligen Umsetzen wieder eine ziehende Bewegung abgelöst. Das Einfahren der Austragstangen 31 in die zwischen den Stegblechen 14, die sich oberhalb einer Abschlußplatte 40 und die Keilpaare 11, 8 von oben einschließenden U-Blechen 38 befinden, gebildeten Kanäle geschieht in umgekehrter Reihenfolge. Die Austragstangen 31 sorgen somit für eine kontinuierliche Sinter- bzw. Schmutzabfuhr, wozu es keiner den Walzenstuhl 7 und die untere Quertraverse 5 schwächenden, unvermeidlich zu Verstopfungen führenden Schlitze mehr bedarf.

### Liste der Bezugszeichen

- 1: Rollenrichtmaschine
- 2: Ständer
- 3: Ständer
- 4: obere Quertraverse
- 4a: Rahmentraverse
- 5: untere Quertraverse
- 6: oberer Walzenstuhl
- 7: unterer Walzenstuhl
- 8: Anstellkeil
- 9: Druckmittelzylinder
- 10: Anstellzylinder
- 11: Lagerträgerkeil
- 12: untere Richtrolle
- 13: Stützrolle
- 14: Stützblech
- 15: obere Richtrolle
- 16: Stützblech
- 17: Stützrolle
- 18: Lagerträger
- 21: Anstellkeil
- 22: Druckmittelzylinder
- 23: Gelenkwelle
- 24: Führung
- 25: Blechlaufrichtung
- 26: Rollgang
- 27: Austragwagen
- 28: Schubstangen-Antrieb
- 29: Tragbalken
- 31: Austragstange
- 32: Winkeleisen
- 33: Blech
- 34: Auslaufbereich
- 35: Überstand
- 36: Rolle
- 37: Schubstange
- 38: U-Blech
- 39: Stützträger
- 40: Abschlußplatte

## Patentansprüche

1. Richtmaschine (1) für Bleche und Bänder mit versetzt zueinander angeordneten oberen und unteren, von Stützrollen (13, 17) beaufschlagten Richtwalzen (12, 15), wobei die Stützrollen (13, 17) zwischen Stegblechen (14) angeordnet sind, die auf Anstellkeilen (8, 21) über die Walzenstühle (6, 7) und Quertraversen (4, 5) abgestützt sind, und mit unterhalb der unteren Stützrollen (13) und oberhalb des unteren Walzenstuhls (7), zwischen den Stegblechen (14) angeordneten Fördereinrichtungen zur Sinterabfuhr,
**dadurch gekennzeichnet**,
daß die Fördereinrichtungen als parallel zur Blechlaufrichtung (25) hin- und herbewegliche Austragstangen (31) ausgebildet sind.

2. Richtmaschine nach Anspruch 1,
**gekennzeichnet durch**
einen die Austragstangen (31) aufnehmenden Austragwagen (27).

3. Richtmaschine nach Anspruch 2,
**dadurch gekennzeichnet,**
daß der Austragwagen (27) kopfseitig einen sich über die Breite der Richtmaschine (1) erstreckenden Tragbalken (29) für die Austragstangen (31) aufweist.

4. Richtmaschine nach einem der Ansprüche 1 bis 3,
**dadurch gekennzeichnet,**
daß eine Austragstange (31) aus zwei durch schräggestellte Bleche (33) miteinander verbundenen Winkeleisen (32) besteht.

5. Richtmaschine nach einem der Ansprüche 1 bis 4,
**dadurch gekennzeichnet,**
daß die Austragsstangen (31) an ihren Kopfenden mit einem Überstand (35) ausgebildet sind.

6. Richtmaschine nach einem der Ansprüche 2 bis 5,
**dadurch gekennzeichnet,**
daß der Austragwagen (27) lösbar an einen Schubstangen-Antrieb (28) angeschlossen ist.

## Claims

1. Straightening machine (1) for plates and strips with upper and lower straightening rolls (12, 15) which are arranged offset relative to one another and are loaded by support rollers (13, 17), wherein the support rollers (13, 17) are arranged between web plates (14), which are supported on adjusting wedges (8, 21) by way of the roll chairs (6, 7) and crossbeams (4, 5), and with conveying equipments, which are arranged below the lower support rollers (13) and above the lower roll chairs (7) and between the web plates (14), for discharge of sinter, characterised thereby that the conveying equipments are constructed as discharge rods (31) movable to and fro parallelly to the plate running direction (25).

2. Straightening machine according to claim 1, characterised by a discharge carriage (27) receiving the discharge rods (31).

3. Straightening machine according to claim 2, characterised thereby that the discharge carriage (27) has at the head end a support beam (29), which extends over the width of the straightening machine (1), for the discharge rods (31).

4. Straightening machine according to one of claims 1 to 3, characterised thereby that a discharge rod (31) consists of two angle brackets (32) connected by obliquely set plates (33).

5. Straightening machine according to one of claims 1 to 4, characterised thereby that the discharge rods (31) are constructed with an overhang (35) at their head ends.

6. Straightening machine according to one of claims 2 to 5, characterised thereby that the discharge carriage (27) is detachably connected to a pushrod drive (28).

## Revendications

1. Machine à dresser (1) pour des tôles et des bandes présentant des galets de dressage (12, 15) supérieur et inférieur, disposés de manière décalée et supportés par des galets support (13, 17), les galets support (13, 17) étant disposés entre des âmes de tôles (14) qui sont supportées par des clavettes de réglage (8, 21) via les coussinets (6, 7) des galets et des traverses transversales (4, 5) et présentant, au-dessus et au-dessous du coussinet inférieur (7) des galets, des dispositifs de transport disposés entre les âmes de tôles (14) pour l'évacuation de la calamine, caractérisée en ce que les dispositifs de transport sont exécutés sous forme de tiges de déversement (31) pouvant être animées d'un mouvement de va-et-vient parallèlement à la direction d'avancement de la tôle.

2. Machine à dresser selon la revendication 1, caractérisée par un chariot de déversement (27) reprenant les tiges de déversement (31).

3. Machine à dresser selon la revendication 2, caractérisée en ce que le chariot de déversement (27) comporte du côté frontal une poutre (29) qui s'étend sur la largeur de la machine à dresser (1) pour les tiges de déversement (31).

4. Machine à dresser selon une quelconque des revendications 1 à 3, caractérisée en ce qu'une tige de déversement (31) est constituée par deux cornières (32) reliées l'une à l'autre par de tôles (33) placées en oblique.

5. Machine à dresser selon une quelconque des revendications 1 à 4, caractérisée en ce que les tiges de déversement (31) sont exécutées avec leur extrémité frontale en porte-à-faux (35).

6. Machine à dresser selon une quelconque des revendications 2 à 5, caractérisée en ce que le chariot de déversement (27) est raccordé de manière amovible à un entraînement (28) à commande par bielle à excentrique.
